# EUROPÄISCHE PATENTSCHRIFT

(11) **EP 2 325 430 B1**
(45) Veröffentlichungstag und Bekanntmachung des Hinweises auf die Patenterteilung: **13.07.2016**
(21) Anmeldenummer: 10007987.0
(22) Anmeldetag: 30.07.2010
(51) Int. Cl.: E05F 15/63, E05F 15/614

(54) **Türantrieb für eine Schwenktür eines Fahrzeugs zum Personentransport**
Door drive for a swing door of a passenger vehicle
Entraînement de porte pour une porte d'un véhicule pour le transport de personnes

(30) Priorität: 20.11.2009 DE 102009053991
(43) Veröffentlichungstag der Anmeldung: 25.05.2011
(73) Patentinhaber: Tempora s.r.l., 66034 Lanciano (CH) (IT)
(72) Erfinder: Bode, Christian, 24601 Belau (DE)
(74) Vertreter: Walther, Walther & Hinz GbR

(56) Entgegenhaltungen:
- EP-A1- 2 071 113
- DE-U1-202007 015 770
- DE-U1-202007 016 273
- DE-U1-202008 001 065

## Beschreibung

Die Erfindung betrifft einen Türantrieb für eine Schwenktür eines Fahrzeugs zum Personentransport gemäß dem Oberbegriff des Anspruches 1.

Aus dem Stand der Technik sind die unterschiedlichsten Arten von Schwenktüren bekannt. Zum einen sind in diesem Zusammenhang Schwenkschiebetüren bekannt, die z. B. in der DE 37 42 279 C2, der DE 41 33 179 A1, beschrieben sind.

Darüber hinaus sind reine Schwenktüren bekannt, wobei nach dem Stand der Technik solche Schwenktüren sich dadurch auszeichnen, dass diese Schwenktüren unter anderem über eine Drehsäule verfügen, wobei in der Drehsäule ein Spindelantrieb vorgesehen ist, der eine Hubbewegung in eine Drehbewegung umsetzt. Hierbei ist eine Kopfplatte vorgesehen, wobei die Kopfplatte einen Antriebszylinder aufnimmt, wobei die Kopfplatte oben im Türportal angeordnet ist und insofern die Höhe des Türdurchtritts selbst eingeschränkt ist. In diesem Zusammenhang ist ein weiterer Türantrieb bekannt, der ebenfalls auf einem Spindelantrieb basiert, wobei bei diesem Türantrieb, um den Türflügel in der geschlossenen Position zu fixieren, der Türantrieb am Ende der Schließbewegung eine Vertikalbewegung ausführt, die dafür sorgt, dass der Türflügel in am Türportal angeordnete, keilförmige Verriegelungselemente einläuft.

Die zuvor beschriebenen Spindelantriebe sind allesamt pneumatisch über Kolben-Zylinderantriebe betätigbar, wobei aus dem Stand der Technik allerdings ebenfalls ein elektrischer Türantrieb bekannt ist, wobei ein solcher elektrischer Türantrieb im Bereich der Einstiegsstufe des Fahrzeugs angeordnet ist. Die Anordnung eines solchen Motors im Bereich der Einstiegsstufe beschränkt naturgemäß die Einstiegsbreite des Türportals, was insbesondere dann von Nachteil ist, wenn beispielsweise im Bereich eines solchen Türeinstiegs eine Rampe für Rollstuhlfahrer angeordnet werden soll.

Zusammenfassend ist demzufolge festzuhalten, dass bei Türantrieben für Schwenktüren von Personentransportfahrzeugen, wie z. B. Bussen, durch die Antriebseinrichtung, sei sie als pneumatischer oder elektrischer Antrieb ausgebildet, immer einen erhöhten Platzbedarf entweder im Decken- oder Bodenbereich des Portals zur Folge hat, was Einschränkungen in der Durchgangshöhe oder in der Breite der Durchgangsöffnung zur Folge hat.

Aus der DE 20 2007 015 770 U1 ist insofern eine Antriebsvorrichtung für eine Tür eines Fahrzeugs des öffentlichen Personenverkehrs mit einem Drehsäulenantrieb bekannt, wobei sowohl der Antriebsmotor als auch das Getriebe in der Drehsäule untergebracht sind. Darüber hinaus ist in der Drehsäule eine Bremse untergebracht, wobei die Bremse unter der Wirkung der Kraft einer Feder in die Blockierstellung einrückt. Das Lösen der Bremse kann elektromagnetisch oder mechanisch erfolgen, ohne dass dies näher beschrieben ist.

Aus der DE 20 2008 001 065 U1 ist eine Antriebseinrichtung für die Drehsäule einer Schwenktür eines Fahrzeuges bekannt, wobei in der Drehsäule der einen Motor mit einem Planetengetriebe umfassende Antrieb sich befindet.

Das Drehmoment des Antriebs im oberen Drehsäulenteil wird durch eine Führungswelle aufgenommen, die in einem Haltebauteil in der Karosserie des Fahrzeugs unverdrehbar gelagert ist. Der Antriebsmotor weist eine Bremse auf, die als Low-Active oder High-Active Bremse ausgeführt ist, und durch die der Antriebsmotor während des Normalbetriebs der Antriebseinrichtung blockiert ist. Um die Tür notzuentriegeln, ist die Bremse zu lösen.

Die der Erfindung zugrunde liegende Aufgabe besteht darin, bei einem Türantrieb mit in der Drehsäule angeordnetem Antriebsmotor mit nachgeschaltetem Planetengetriebe auf einfache Weise für eine Entriegelung so sorgen, sodass im Notfall der Türflügel von Hand von der Geschlossenstellung in die Offenstellung überführt werden kann.

Diese Aufgabe wird durch die im Anspruch 1 genannten Merkmale gelöst.

Zur Untersetzung der Drehbewegung des Elektromotors in der Drehsäule ist mindestens eine Planetengetriebestufe vorgesehen. Durch die mindestens eine Planetengetriebestufe erfolgt, wie bereits ausgeführt, eine Untersetzung der Drehzahl des Motors mit der Folge, dass hierbei das Drehmoment zunimmt. Hierdurch wird erreicht, dass verhältnismäßig kleine Motoren zum Einsatz gelangen können, wobei darüber hinaus in Abhängigkeit von der Anzahl der eingesetzten Planetengetriebestufen auch eine derartige Selbsthemmung des Türantriebs erreicht werden kann, dass gesonderte Maßnahmen, um ein unbeabsichtigtes Öffnen der Tür, bei z. B. Erschütterungen während der Fahrt, vermieden werden können.

Wie bereits oben ausgeführt, weist der Planetenträger der mindestens einen Planetengetriebestufe ein Drehglied, in Form eines Ritzels, auf, das festlegbar ist. Ist das Ritzel nicht festgelegt, kann sich somit der Planetenträger der mindestens einen Planetengetriebestufe frei drehen. Das bedeutet, dass die am Planetenträger angeordneten Planeten um das Sonnenrad, das an der Antriebswelle des Elektromotors angeordnet ist, ebenfalls frei drehen. Im Bereich der Planeten der Planetengetriebestufe ist die Drehsäule mit einer Innenverzahnung versehen. Wird nun das Ritzel festgesetzt, dann ist naturgemäß die Drehbewegung des Planetenträgers unterbunden. Das bedeutet, dass bei Betrieb des Motors, da das Sonnenrad blockiert ist, mithin die Antriebswelle des Motors blockiert ist, über die Verbindung des Motorgehäuses mit dem Innenmantel der Drehsäule die Drehsäule selbst in Rotation versetzt wird. Durch den an der Drehsäule angeordneten, mindestens einen Arm, durch den die Drehsäule mit dem Türflügel in Verbindung steht, erfolgt dann eine Schwenkbewegung des Türflügels. Ist das Drehglied nicht festgelegt, dann dreht die Drehsäule frei, mithin ist im Notfall der Türflügel von Hand von der Geschlossenstellung in Offenstellung zu überführen.

Des Weiteren ist zur Festlegung des Ritzels, eine Arretiereinrichtung vorgesehen. Die Arretiereinrichtung ist insbesondere im oberen Bereich des Türportals vorgesehen, wobei die Arretiereinrichtung im Einzelnen einen um eine Achse drehbar gelagerten Schwenkhebel umfasst, der ein Feststellglied aufweist, das in Eingriff mit dem Drehglied bringbar ist. Hierbei weist das Feststellglied insbesondere eine Verzahnung auf, da das Drehglied als Ritzel ausgebildet ist. Insofern ist das Feststellglied an dem Schwenkhebel unverdrehbar angeordnet.

Zur Betätigung des Schwenkhebels ist eine Hebelanordnung vorgesehen. Der Schwenkhebel ist in der Draufsicht in etwa U-förmig ausgebildet, wobei der Schwenkhebel im Bereich des Endes seines einen Schenkels durch eine Achse in einem Gehäuse schwenkbar gelagert ist, wobei im Bereich des Endes des anderen Schenkels die Hebelanordnung angeordnet ist, um den Schwenkhebel mit dem Feststellglied in oder außer Eingriff mit dem Drehglied zu bringen. Hierbei umfasst die Hebelanordnung einen abgewinkelten Hebel, der ebenfalls im Gehäuse schwenkbar gelagert ist. Dieser abgewinkelte Hebel steht mit einem weiteren Hebel, dem sogenannten Betätigungshebel, schwenkbar in Verbindung, wobei bei Betätigung dieses Betätigungshebels durch den abgewinkelten Hebel der Schwenkhebel, wie bereits ausgeführt, mit dem an ihm angeordneten Feststellglied, insbesondere mit einer Verzahnung in oder außer Eingriff mit dem Ritzel, bringbar ist. Der Betätigungshebel ist schwenkbar im Gehäuse gelagert. Das Gehäuse zur Aufnahme der Arretiereinrichtung ist hierbei, wie bereits ausgeführt, im Kopfbereich der Drehsäule im Bereich der Lagerung der Drehsäule im Türportal angeordnet. Der Betätigungshebel selbst ragt aus dem Gehäuse heraus und ist insofern von außen zu betätigen.

Ein Ausführungsbeispiel der Erfindung wird nachstehend beispielhaft anhand der Zeichnungen näher erläutert.
- Fig. 1: zeigt schematisch einen Ausschnitt aus dem Türportal eines Fahrzeugs mit in dem Türportal einsitzender Drehsäule mit Schwenkarmen, an denen der Türflügel angelenkt ist;
- Fig. 2: zeigt schematisch den Aufbau der Drehsäule, wobei in der Drehsäule sowohl der Motor angeordnet ist, als drei Getriebestufen, sowie sich anschließend ein Gehäuse mit der Arretiereinrichtung;
- Fig. 3: zeigt die Arretiereinrichtung in einer Draufsicht in Eingriffsstellung;
- Fig. 4: zeigt eine Darstellung gemäß Fig. 3, wobei die Arretiereinrichtung sich nicht in Eingriffsstellung befindet.

Bei der Darstellung gemäß Fig. 1 ist das Türportal mit 1 bezeichnet. In dem Türportal 1 befindet sich die mit 10 bezeichnete Drehsäule. Die Drehsäule 10 weist beabstandet zueinander zwei Schwenkarme 12 auf, durch die die Drehsäule 10 mit dem Türflügel 13 in Verbindung steht. Darüber hinaus ist an dem Türflügel 13 in Verbindung zum Türportal 1 ein Führungsarm 14 angeordnet. Die Drehsäule 10 ist am unteren Ende (Pfeil 15) drehbar im Portal 1 gelagert. Am oberen Ende der Drehsäule 10 befindet sich ein weiteres Lager 16, wodurch die Drehsäule 10 am oberen Ende ebenfalls drehbar in dem Türportal 1 gelagert ist. Wie sich aus der Darstellung gemäß Fig. 2 ergibt, weist die Drehsäule 10 den Elektromotor 21 auf. Der Elektromotor 21 ist über sein Gehäuse fest mit der Innenmantelfläche der Drehsäule 10 verbunden. Dem Motor 21 nachgeordnet sind drei Planetengetriebestufen 30, 30a, 30b, die für eine Untersetzung der Motorwelle 31 sorgen. Hierzu besitzt die Motorwelle 31 am oberen Ende ein Sonnenrad 32, wobei auf dem Sonnenrad 32 mindestens drei Planetenräder 33 kämmen, die durch den Planetenträger 34 gehalten sind. Die Drehsäule 10 besitzt innen im Bereich der Planetenräder 33 eine Innenverzahnung 35 und fungiert somit als Hohlrad, sodass die Planeten 33 auf der Innenverzahnung 35 kämmen. Die weiteren Planetenstufen 30, 30a, 30b sorgen für eine weitere Untersetzung der Drehzahl der Welle 31. Der Aufbau der beiden nachfolgenden Planetengetriebestufen 30a, 30b ist identisch mit der zuvor beschriebenen Planetenstufe 30, weshalb die Bezugszeichen gleich, bis auf die Buchstaben a und b, gewählt wurden. Von dem Planetenträger 34b geht ein weiteres Sonnenrad 38 ab, das als freies Drehglied ausgebildet ist. Dieses Drehglied 38 ist durch das Feststellglied 39 festlegbar. Das Feststellglied 39 ist Teil einer Arretiereinrichtung 40, deren wesentlicher Bestandteil ein Schwenkhebel 41 ist, wobei der Schwenkhebel 41 das Feststellglied 39 aufweist. Bei Verschwenkung des Schwenkhebels 41 wird das Feststellglied 39, das insbesondere eine Verzahnung aufweist, in Eingriff mit dem Drehglied 38, das als Ritzel ausgebildet ist, gebracht. Wird das Drehglied 38 durch das Feststellglied 39 arretiert, dann sind die nachfolgenden Planetenträger 34b, 34a, und 34 in ihrer Drehung blockiert. Die Folge hiervon ist, dass bei Betrieb des Motors 21 die Motorwelle 31 ebenfalls festgehalten ist, weshalb der Motor 21 über sein Gehäuse die Drehsäule 10 in Rotation versetzt und insofern für ein Verschwenken des Türflügels 13 sorgt.

Befindet sich das Feststellglied 39 nicht in Eingriff mit dem Drehglied 38, dann kann der Türflügel per Hand in Offenstellung gebracht werden. Die Ausbildung der Arretiereinrichtung ergibt sich im Einzelnen aus den Figuren 3 und 4. Die Arretiereinrichtung 40 befindet sich in einem Gehäuse 50, das am oberen Ende der Drehsäule an dem Portal 1 angeordnet ist. Der mit 41 bezeichnete Schwenkhebel steht durch eine Achse 43 mit dem Gehäuse 50 in schwenkbarer Verbindung. Der Schwenkhebel 41 besitzt das Feststellglied 39, wobei das Feststellglied 39 im vorliegenden Fall mit einer Verzahnung ersehen ist. Das Feststellglied 39 ist mit dem Drehglied 38 in Eingriff bringbar, das die Funktion eines Sonnenrades hat, wie sich dies in Anschauung von Fig. 2 ergibt. Dieses Sonnenrad oder Drehglied 38 steht in starrer Verbindung mit dem Planetenträger 34b, so dass dann, wenn das Feststellglied 39 durch den Schwenkhebel 41 in Eingriff mit dem Ritzel 38 gebracht wird, das Ritzel oder Drehglied 38 fest gehalten, also undrehbar, ist. Zum Verschwenken des Schwenkhebels 41 ist ein Winkelhebel 48 vorgesehen, der drehbar auf dem Schwenkhebel 41 durch die Achse 48a gelagert ist. Am Ende des Winkelhebels 48 befindet sich der Betätigungshebel 49, der im Gehäuse durch die Achse 49a schwenkbar gelagert ist. Erkennbar ist, dass bei Verschwenkung des Betätigungshebels 49 in Richtung des Pfeils 60 das Feststellglied 39 außer Eingriff mit dem Ritzel 38 bringbar ist.

## Patentansprüche

1. Türantrieb für eine Schwenktür eines Fahrzeugs zum
Personentransport, umfassend eine am Fahrzeug anordenbare Drehsäule (10) mit mindestens einem Schwenkarm (12) zur Anordnung an einem Türflügel (13), wobei in der Drehsäule (10) ein Motor (21) angeordnet ist, der mit der Innenmantelfläche der Drehsäule (10) über das Gehäuse des Motors (21) fest in Verbindung steht, wobei zur Untersetzung der Motordrehzahl mindestens eine Planetengetriebestufe (30, 30a, 30b) vorgesehen ist, **dadurch gekennz eichnet,**
dass der Planetenträger (34, 34a, 34b) der mindestens einen Planetengetriebestufe (30, 30a, 30b) ein Ritzel (38) aufweist, dass die Drehsäule (10) zur Festlegung des Ritzels (38) eine Arretiereinrichtung (40) aufweist, die einen um eine Achse (43) drehbar gelagerten Schwenkhebel (41) umfasst, der ein Feststellglied (39) aufweist, das zum motorischen Verschwenken des Türflügels (13) in Eingriff mit dem Ritzel (38) bringbar ist.

2. Türantrieb nach Anspruch 1,
**dadurch gekennzeichnet,**
**dass** die Drehsäule (10) in einem Türportal (1) eines Fahrzeugs gelagert ist.

3. Türantrieb nach einem der voranstehenden Ansprüche,
**dadurch gekennzeichnet,**
**dass** der Motor (21) als Elektromotor ausgebildet ist.

4. Türantrieb nach einem der voranstehenden Ansprüche,
**dadurch gekennzeichnet,**
**dass** die Drehsäule (10) im Bereich der mindestens einen Planetenstufe (30, 30a, 30b) eine Innenverzahnung (35) für die Planeten (33, 33a, 33b) der Planetenstufe (30, 30a, 30b) aufweist.

5. Türantrieb nach einem der voranstehenden Ansprüche,
**dadurch gekennzeichnet,**
**dass** das Feststellglied (39) eine Verzahnung aufweist.

6. Türantrieb nach einem der voranstehenden Ansprüche,
**dadurch gekennzeichnet,**
**dass** der Schwenkhebel (41) in der Draufsicht U-förmig ausgebildet ist, wobei er im Bereich des Endes des einen Schenkels durch die Achse (43) in einem Gehäuse (50) schwenkbar gelagert ist, wobei im Bereich des Endes des anderen Schenkels eine Hebelanordnung (48, 49) vorgesehen ist, um den Schwenkhebel (41) mit dem Feststellglied (39) in oder außer Eingriff mit dem Ritzel (38) zu bringen.

7. Türantrieb nach Anspruch 6,
**dadurch gekennzeichnet,**
**dass** das Gehäuse (50) am oberen Ende der Drehsäule (10) am Portal (1) der Türöffnung angeordnet ist.

8. Türantrieb nach Anspruch 6 oder 7,
**dadurch gekennzeichnet,**
**dass** die Hebelanordnung einen Betätigungshebel (49) umfasst, der aus dem Gehäuse (50) ragt und insofern durch den Betätigungshebel (49) von außen das Ritzel (38) festlegbar ist.

## Claims

1. A door drive for a swing door of a vehicle for passenger transport comprising a rotary column (10) arrangeable on the vehicle with at least one swivel arm (12) for arrangement on a door leaf (13), with a motor (21) being arranged in the rotary column (10) which is firmly connected via the motor (21) housing with the generated inner surface of the rotary column (10),
with at least one planetary gear stage (30, 30a, 30b) being provided for motor speed reduction,
**characterized in**
**that** the planetary carrier (34, 34a, 34b) of the at least one planetary gear stage (30, 30a, 30b) comprises a pinion (38),
**that**
the rotary column (10) for fixing the pinion (38) comprises a locking device (40) comprising a swivelling lever (41) pivoted around an axis (43) having a locking element (39) which is engageable with the pinion (38) for motor-driven swivelling of the door leaf (13).

2. The door drive according to claim 1,
**characterized in**
**that** the rotary column (10) is mounted in a doorway (1) of a vehicle.

3. The door drive according to any one of the preceding claims,
**characterized in**
**that** the motor (21) is configured as an electric motor.

4. The door drive according to any one of the preceding claims,
**characterized in**
**that** the rotary column (10) in the area of the at least one planetary stage (30, 30a, 30b) comprises an internal toothing (35) for the planets (33, 33a, 33b) of the planetary stages (30, 30a, 30b).

5. The door drive according to any one of the preceding claims,
**characterized in**
**that** the locking element (39) comprises a toothing.

6. The door drive according to any one of the preceding claims,
**characterized in**
**that** the swivelling lever (41) in plan view is configured in a U-shaped manner, with it being swivel mounted in a housing (50) in the area of the end of the one leg through the axis (43), with a lever assembly (48, 49) being provided in the area of the end of the other leg in order to engage or disengage the swivelling lever (41) with the locking element (39) with the pinion (38).

7. The door drive according to claim 6,
**characterized in**
**that** the housing (50) is arranged at the upper end of the rotary column (10) on the doorway (1) of the door opening.

8. The door drive according to claim 6 or 7,
**characterized in**
**that** the lever assembly comprises an operating lever (49), which protrudes from the housing (50), and hence the pinion (38) is fixable from the outside by the operating lever (49).

## Revendications

1. Entraînement de porte pour une porte pivotante d'un véhicule pour le transport de personnes comportant une colonne rotative (10) qui peut être disposée au véhicule avec au moins un bras pivotant (12) pour agencement à un battant de porte (13), un moteur (21) étant agencé dans la colonne rotative (10) qui est en liaison fixe avec la surface d'enveloppe intérieure de la colonne rotative (10) à travers le boîtier du moteur (21), au moins un étage à engrenage planétaire (30, 30a, 30b) étant prévu pour la réduction da la vitesse de rotation du moteur, **caractérisé en ce**
**que** le support planétaire (34, 34a, 34b) d'au moins un étage à engrenage planétaire (30, 30a, 30b) comprend un pignon (38),
**que**
la colonne rotative (10) pour la fixation du pignon (38) comporte un dispositif d'arrêt (40) comprenant un levier pivotant (41) monté rotatif autour d'un axe (43) qui comporte un organe de verrouillage (39) qui peut être engagé dans le pignon (38) pour le pivotement par moteur du battant de porte (13).

2. Entraînement de porte selon la revendication 1,
**caractérisé en ce**
**que** la colonne rotative (10) est monté dans un cadre de porte (1) d'un véhicule.

3. Entraînement de porte selon l'une quelconque des revendications précédentes,
**caractérisé en ce**
le moteur (21) est formé en tant que moteur électrique.

4. Entraînement de porte selon l'une quelconque des revendications précédentes,
**caractérisé en ce**
**que** la colonne rotative (10) dans la zone d'au moins un étage planétaire (30, 30a, 30b) comporte une denture intérieure (35) pour les planètes (33, 33a, 33b) de l'étage planétaire (30, 30a, 30b).

5. Entraînement de porte selon l'une quelconque des revendications précédentes,
**caractérisé en ce**
**que** l'organe de verrouillage (39) comporte une denture.

6. Entraînement de porte selon l'une quelconque des revendications précédentes,
**caractérisé en ce**
**que** le levier pivotant (41) vue par le dessus est réalisé en forme de U, le levier étant monté pivotante dans un boîtier (50) dans la zone de l'extrémité d'une branche à travers l'axe (43), un ensemble de levier (48, 49) étant prévu dans la zone de l'extrémité de l'autre branche pour engager ou désengager le levier pivotant (41) avec l'organe de verrouillage (39) avec le pignon (38).

7. Entraînement de porte selon la revendication 6,
**caractérisé en ce**
**que** le boîtier (50) est agencé à l'extrémité supérieure de la colonne rotative (10) au cadre (1) de l'ouverture de porte.

8. Entraînement de porte selon la revendication 6 ou 7,
**caractérisé en ce**
**que** l'ensemble de levier comporte un levier d'actionnement (49) qui fait saillie du boîtier (50) et donc le pignon (38) est fixable de l'extérieur par le levier d'actionnement (49).
